# FASCICULE DE BREVET EUROPEEN

(11) **EP 3 537 230 B1**
(45) Date de publication et mention de la délivrance du brevet: **31.03.2021**
(21) Numéro de dépôt: 19155922.8
(22) Date de dépôt: 07.02.2019
(51) Int. Cl.: G04B 23/02, G04B 37/00

(54) **BOÎTE DE MONTRE MUSICALE**
GEHÄUSE FÜR SPIELUHR
MUSICAL WATCH CASE

(30) Priorité: 05.03.2018 EP 18160023
(43) Date de publication de la demande: 11.09.2019
(73) Titulaire: Montres Breguet S.A., 1344 L'Abbaye (CH)
(72) Inventeur: KADMIRI, Younes, 25660 Morre (FR)
(74) Mandataire: ICB SA

(56) Documents cités:
- EP-A1- 3 002 639
- CH-A2- 712 216

## Description

### Domaine de l'invention

L'invention concerne une boîte de montre musicale comportant au moins un ensemble couvercle lequel comporte d'une part une lunette et d'autre part au moins une glace ou un fond, un cercle d'encageage, une carrure laquelle comporte une première surface pour la réception en appui dudit ensemble couvercle et une surface médiane pour la réception en appui dudit cercle d'encageage, ladite boîte comportant au moins un timbre solidaire de ladite carrure et comportant une partie résonante distincte des parois de ladite carrure .

L'invention concerne encore une montre musicale comportant un mécanisme de sonnerie et/ou un mécanisme de réveil et/ou un mécanisme de boîte à musique, et une telle boîte.

L'invention concerne le domaine des montres musicales, comportant un mécanisme de sonnerie, et/ou de réveil ou d'alarme, et/ou de boîte à musique.

### Arrière-plan de l'invention

Une bonne émission sonore est toujours un problème difficile à résoudre pour une montre musicale, dans la mesure où les organes rayonnants ne doivent pas gêner l'utilisateur de la montre, ni nuire à l'étanchéité de la montre, et où il faut amortir le moins possible pour faire rayonner la vibration des timbres, gongs, claviers, cloches ou similaires, de façon bien audible par l'utilisateur, avec un son non altéré par des vibrations parasites générées par d'autres constituants de la montre, tels que le mécanisme d'activation de la sonnerie ou du jeu musical, et/ou le mécanisme de régulation de la sonnerie ou du jeu musical, et/ou le mouvement d'horlogerie, ou autre.

Le document CH712216A2 au nom de MONTRES BREGUET décrit une pièce d'horlogerie à sonnerie ou à musique, à lunette résonante. Cette pièce d'horlogerie musicale comporte un timbre fixé à une structure ou à un résonateur d'une boîte, le résonateur étant assemblé rigidement à la structure, autour d'une chambre, par des pattes autorisant la vibration du résonateur dans un intervalle de fréquences déterminé, la chambre renfermant un élément d'étanchéité constituant avec les pattes la seule liaison mécanique entre la structure et le composant résonateur et comportant au moins un joint en contact avec la structure et le résonateur, de dureté inférieure à 20 Shore A, pour un amortissement minimal de la vibration du résonateur. Dans l'application à une montre, la boîte de montre comporte une structure et un résonateur qui sont assemblés rigidement autour d'une chambre renfermant un élément d'étanchéité, la structure ou le résonateur comporte une gorge recevant un joint, et la structure ou le résonateur ou l'élément d'étanchéité comporte un relief saillant rigide comprimant un joint dans sa gorge.

Le document EP3002639A1 au nom de MONTRES BREGUET décrit une boîte de montre musicale à performance acoustique améliorée, avec une lunette qui porte directement un timbre ou constitue un timbre. Cette lunette comporte un tore recevant une glace de montre, et une patte fine perpendiculaire au plan du tore comportant des moyens de fixation à une structure. La boîte comportant une carrure, et porte une telle lunette en appui indirect sur une surface principale de la carrure par l'intermédiaire d'un premier joint torique d'étanchéité, la carrure et la lunette sont maintenues solidairement dans une position où, à l'état libre de la lunette en l'absence de surpression, la lunette est distante de cette surface principale d'une valeur correspondant à un jeu prédéterminé et non nul.

### Résumé de l'invention

L'invention se propose d'assurer le meilleur rayonnement acoustique possible pour un organe résonant tel qu'un timbre ou similaire, fixé en particulier sur la carrure de la boîte de montre.

A cet effet, l'invention concerne une boîte de montre musicale selon la revendication 1.

L'invention concerne encore une montre musicale comportant un mécanisme de sonnerie et/ou un mécanisme de réveil et/ou un mécanisme de boîte à musique, et une telle boîte.

### Description sommaire des dessins

D'autres caractéristiques et avantages de l'invention apparaîtront à la lecture de la description détaillée qui va suivre, en référence aux dessins annexés, où :
- les figures 1 à 10 représentent, de façon schématisée, et en coupe, différentes variantes de l'invention;
- la figure 1 avec une chambre extérieure partiellement obturée par une cloison annulaire, dans laquelle chambre extérieure s'étendent axialement des pattes de la lunette, fixées à la partie la plus basse de la carrure, laquelle porte, sur son côté interne, un cercle d'encageage par l'intermédiaire d'un joint silent-block radial ;
- la figure 2 avec une chambre intérieure dans laquelle s'étendent axialement des pattes de la lunette, fixées à la carrure, laquelle porte, sur son côté interne, un cercle d'encageage par l'intermédiaire d'un joint silent-block radial ;
- la figure 3 est un détail d'une configuration où la carrure porte un cercle d'encageage par l'intermédiaire d'un joint silent-block axial ;
- la figure 4 est un détail d'une configuration où la carrure porte un cercle d'encageage par l'intermédiaire d'un joint silent-block radial et d'un joint silent-block axial ;
- la figure 5 avec des pattes de la lunette s'étendant axialement à l'extérieur d'une chambre extérieure, fixées à la partie la plus basse de la carrure, laquelle porte, sur son côté interne, un cercle d'encageage par l'intermédiaire d'un joint silent-block radial ;
- la figure 6 avec une chambre extérieure partiellement obturée par une cloison annulaire, dans laquelle chambre extérieure s'étendent obliquement des pattes de la lunette, fixées à la partie la plus basse de la carrure, laquelle porte, sur son côté interne, un cercle d'encageage par l'intermédiaire d'un joint silent-block radial ;
- la figure 7 avec des pattes de la lunette s'étendant radialement à l'extérieur de la carrure, laquelle porte, sur son côté interne, un cercle d'encageage par l'intermédiaire d'un joint silent-block radial ;
- la figure 8 est un détail d'une configuration où une carrure classique porte un cercle d'encageage par l'intermédiaire d'un joint silent-block axial ;
- la figure 9 est un détail d'une autre configuration où une carrure classique porte un cercle d'encageage par l'intermédiaire d'un joint silent-block radial et d'un joint silent-block axial constitué par un joint plat, de section sensiblement rectangulaire;
- la figure 10 est une autre variante avec des pattes de la lunette s'étendant radialement en appui latéral et à l'extérieur de la carrure, laquelle porte, sur son côté interne, un cercle d'encageage par l'intermédiaire d'un joint silent-block radial ;
- la figure 11 est une vue de dessus de la lunette de la figure 10 comportant quatre pattes droites et radiales, chacune s'étendant selon un secteur angulaire d'angle au centre inférieur à 20°;
- la figure 12 est une vue de dessus d'une autre lunette comportant six pattes agencées en spirale, chacune s'étendant selon un secteur angulaire d'angle au centre inférieur à 45°;
- la figure 13 est un schéma-blocs représentant une montre musicale comportant un mécanisme de sonnerie et un mécanisme de réveil, et comportant une boîte selon l'invention ;
- la figure 14 représente, de façon schématisée et en perspective éclatée, une partie d'une boîte selon l'invention, en alliage de titane, comportant une carrure sur laquelle est fixé un timbre, et qui comporte des alvéoles au fond desquelles sont fixées les extrémités de trois pattes que comporte une lunette d'un ensemble couvercle, lequel comporte encore une glace ;
- la figure 15 est une vue en plan de la boîte de la figure 14 ;
- les figures 16 et 17 illustrent, de façon similaire aux figures 14 et 15, une boîte en alliage d'or 18 carats, comportant quatre pattes ;
- la figure 18 est une vue en coupe selon un plan radial d'une patte de la lunette de la figure 14.

### Description détaillée des modes de réalisation préférés

L'invention concerne une boîte de montre musicale 100 comportant au moins un ensemble couvercle 1. Cet ensemble couvercle 1 comporte, d'une part une lunette 2, et d'autre part au moins une glace 3 ou un fond 5.

On comprend que la boîte 100 peut comporter un ensemble couvercle 1 supérieur avec une lunette 2 et une glace 3, tel qu'illustré par l'ensemble des figures, ou peut comporter un ensemble couvercle 1 inférieur avec une lunette 2 et un fond 5, ou encore à la fois un ensemble couvercle 1 supérieur avec une lunette 2 et une glace 3, et un ensemble couvercle 1 inférieur avec une lunette 2 et un fond 5.

Par « montre musicale » on entend une montre qui comporte un mécanisme de sonnerie et/ou un mécanisme de réveil ou d'alarme et/ou un mécanisme de boîte à musique.

La boîte 100 comporte encore un cercle d'encageage 4, agencé pour porter un mouvement et/ou un mécanisme, et une carrure 10.

Cette carrure 10 comporte une première surface 11 pour la réception en appui de l'ensemble couvercle 1, et une surface médiane 14 pour la réception en appui du cercle d'encageage 4.

Cette carrure 10, ou bien constitue un fond de la boîte 100, ou bien comporte une deuxième surface 15 pour la réception en appui d'un ensemble couvercle inférieure comportant une lunette 2 et un fond 5, ou pour la réception directe d'un fond 5. Quand l'ensemble couvercle 1 qui est en appui sur la première surface 11 comporte une lunette 2 et un fond 5, la deuxième surface 15 peut naturellement être adaptée à la réception d'une glace 3, ou d'un autre ensemble couvercle 1 comportant une lunette 2 et une glace 3.

Plus particulièrement, la boîte 100 comporte un fond 5 qui est transparent.

La boîte 100 comporte au moins un organe résonant, notamment un timbre 6 solidaire de la carrure 10, c'est-à-dire rapporté et fixé sur la carrure 10, ou encore monobloc avec la carrure 10, et qui comporte une partie résonante qui est distincte des parois de la carrure 10. L'organe résonant peut prendre d'autres formes qu'un timbre, sans modifier l'essence de l'invention. Par « timbre » 6 on entend ainsi tout organe résonant usuel en horlogerie : timbre, gong, clavier, cloche, ou similaire.

La carrure 10 porte l'ensemble couvercle 1 par au moins une patte 7, que comporte la lunette 2 ou la carrure 10, et qui est agencée pour permettre la vibration et le rayonnement de l'ensemble couvercle 1 à des fréquences comprises entre 4 kHz et 6 kHz.

Selon l'invention, la carrure 10 porte l'ensemble couvercle 1 par au moins une patte 7, que comporte la lunette 2.

Chaque patte 7 s'étend dans un secteur angulaire d'angle au centre α inférieur à 45° par rapport au centre de la boîte 100, et est distincte de toute autre dite patte 7, et sans contact avec toute autre patte 7.

Dans une variante, cette patte 7 ou ces pattes 7 constituent les seuls contacts directs entre la lunette 2 et la carrure 10.

Dans une autre variante, tel que visible sur les figures, cette patte 7 ou ces pattes 7 constituent, avec au moins un joint d'étanchéité 102, les seuls contacts directs entre la lunette 2 et la carrure 10.

Plus particulièrement, chaque patte 7 s'étend dans un secteur angulaire d'angle au centre α inférieur à 45° par rapport au centre de la boîte 100.

Plus particulièrement, cette au moins une patte 7 comporte, au niveau d'une extrémité distale massive 71, au moins une face d'appui 72 qui est agencée pour coopérer en appui de butée sur la carrure 10 ou respectivement la lunette 2, et des moyens de fixation 73 qui sont agencés pour la fixation rigide de cette patte 7 par au moins une face d'appui 72 appuyée ou pincée sur la carrure 10 ou respectivement la lunette 2.

Plus particulièrement encore, au moins une patte 7, et avantageusement chaque patte 7, comporte, entre la carrure 10 et la lunette 2, une lame fine médiane 74 élastique, qui est plus souple que l'extrémité distale massive 71, et dont l'épaisseur est, plus particulièrement, inférieure à la plus faible épaisseur de la carrure 10 et est inférieure à la plus faible épaisseur de la lunette 2.

Selon une caractéristique particulière de l'invention, au moins une patte 7, ou encore chaque dite patte 7, comporte, entre la carrure 10 et la lunette 2, une lame fine médiane 74 élastique, qui est plus souple que l'extrémité distale massive 71, et dont l'épaisseur est, plus particulièrement, inférieure à la plus faible section de chaque timbre 6.

Dans une réalisation particulière, la carrure 10 comporte au moins une paroi périphérique 16 sensiblement annulaire, qui définit une chambre intérieure 17 s'étendant autour du cercle d'encageage 4. Dans une réalisation voisine de l'invention, la boîte 100 comporte des pattes 7 dans cette chambre intérieure 17. Dans une réalisation différente de celle de l'invention, toutes les pattes 7 de la boîte 100 sont dans la chambre intérieure 17.

Dans une autre variante de l'invention, la carrure 10 comporte au moins une paroi périphérique 16 sensiblement annulaire définissant une chambre intérieure 17 s'étendant autour du cercle d'encageage 4 agencé pour soutenir un mouvement d'horlogerie et/ou un mécanisme horloger, et en la boîte 100 comporte des pattes 7 à l'extérieur de la carrure 10, vers la périphérie de la boîte 100, du côté opposé à la chambre intérieure 17 par rapport à la carrure 10. Plus particulièrement encore, toutes les pattes 7 de la boîte 100 sont à l'extérieur de la carrure 10, vers la périphérie de la boîte 100, du côté opposé à la chambre intérieure 17 par rapport à la carrure 10.

Selon un mode de réalisation particulier de l'invention, la boîte comporte une pluralité de telles pattes 7 comportant chacune, entre la carrure 10 et la lunette 2, une lame fine médiane 74 élastique sensiblement rectiligne, et les directions de toutes les lames fines médianes 74 élastiques sensiblement rectilignes sont de même inclinaison par rapport à un même axe de référence central.

Selon un mode de réalisation particulier de l'invention, toutes les lames fines médianes 74 élastiques sensiblement rectilignes sont disposées sur une même surface de révolution autour du même axe de référence central.

Dans une variante particulière, cette surface de révolution est un cône.

Dans une autre variante particulière, cette surface de révolution est un cylindre.

Dans une autre variante encore, toutes les lames fines médianes 74 élastiques sensiblement rectilignes sont disposées dans un même plan ou parallèlement à un même plan.

Selon l'invention, la carrure 10 comporte, autour d'une paroi périphérique 16 sensiblement annulaire définissant une chambre intérieure 17 s'étendant autour du cercle d'encageage 4, et autour de toutes les pattes 7 que comporte la boîte 100, un anneau résonateur 8, qui est rapporté sur la carrure 10 ou qui forme une lèvre de la carrure 10. Cet anneau résonateur 8 est en tout point distant de la lunette 2 et des pattes 7, et forme avec la paroi périphérique 16 une cavité rayonnante extérieure 18. Plus particulièrement, l'anneau résonateur 8 est d'une épaisseur inférieure à celle de chaque patte 7, et est en alliage d'or et/ou de platine et/ou de titane.

De façon avantageuse et particulière, au moins un des constituants métalliques de la boîte 100, et plus particulièrement l'ensemble des constituants métalliques de la boîte 100, à l'exception des glaces et joints d'étanchéité, est réalisé dans un matériau permettant d'obtenir une fréquence critique de rayonnement inférieure ou égale à celle obtenue avec une exécution en alliage d'or ou en or. Plus particulièrement, la carrure 10, la lunette 2, et le fond 5 quand la boîte 100 comporte un fond 5 métallique, sont réalisés dans le même alliage. Plus particulièrement encore, cet alliage est un alliage de titane, convenant bien aux contraintes mécaniques et aux contraintes d'étanchéité usuelles à au moins 5 bar, et dont le pouvoir rayonnant est supérieur à celui de l'or, ce choix permettant d'obtenir une fréquence propre dans la fourchette recherchée de 4 kHz à 6 kHz. Dans une variante particulière, cet alliage est du « titane grade 5 », comportant 90% de titane, 6% d'aluminium, et 4% de vanadium; dans une autre variante cet alliage est un alliage précieux de titane, et notamment de titane et d'or, selon l'une des demandes de brevet PCT/EP2015/080211 et PCT/EP2015/080270 au nom de Montres Breguet SA. Plus particulièrement on choisit un alliage titrable.

De façon particulière, la glace 3 est en saphir, également pour assurer un bon rayonnement. De la même façon, quand le fond 5 de la boîte 100 comporte une glace, celle-ci est de préférence en saphir.

Selon une caractéristique particulière de l'invention, la carrure 10 comporte au moins une paroi périphérique 16 sensiblement annulaire définissant une chambre intérieure 17 s'étendant autour du cercle d'encageage 4, et la boîte 100 comporte, à distance de la surface médiane 14 d'appui du cercle d'encageage 4 sur la carrure 10, au moins un premier joint silent-block 91 sensiblement torique, qui est agencé pour limiter le transfert de vibrations entre un mouvement musical ou de sonnerie en fonctionnement et l'habillage de la boîte 100, et pour diminuer les bruits parasites sans entraver la vibration de chaque timbre 6.

Selon une autre caractéristique particulière de l'invention, la carrure 10 comporte au moins une paroi périphérique 16 sensiblement annulaire définissant une chambre intérieure 17 s'étendant autour du cercle d'encageage 4, et la boîte 100 comporte, au niveau de la surface médiane 14 d'appui du cercle d'encageage 4 sur la carrure 10, et entre le cercle d'encageage 4 et la carrure 10, au moins un deuxième joint silent-block 92 sensiblement torique, qui est agencé pour limiter le transfert de vibrations entre un mouvement musical ou de sonnerie en fonctionnement et l'habillage de la boîte 100, et pour diminuer les bruits parasites sans entraver la vibration de chaque timbre 6.

Les figures 14 et 15 illustrent une réalisation particulière d'une boîte 100 selon l'invention, comportant une carrure 10 sur laquelle est fixé un timbre 6, et qui comporte des alvéoles 107 au fond desquelles sont fixées les extrémités massives 71 de pattes 7 que comporte une lunette 2 d'un ensemble couvercle 1, lequel comporte encore une glace 3. Plus particulièrement, cette carrure 10 en en alliage de titane, tel que « titane grade 5 » ou similaire, ainsi que la lunette 2, laquelle comporte trois pattes 7 sensiblement à 120° l'une de l'autre, qui s'étendent chacune selon un angle au centre α de 11.5°. Le rayon RA est de 35.455 mm et le rayon RB est de 38.55 mm. La masse de l'ensemble-couvercle 1 (lunette et glace) est d'environ 10 g.

Dans une autre variante, tel que visible sur les figures 16 et 17, la carrure 10 est en alliage d'or titrable, et la lunette comporte quatre pattes 7, sensiblement à 90° l'une de l'autre, qui s'étendent chacune selon un angle au centre α de 11.5°. La masse de l'ensemble-couvercle 1 (lunette et glace) est d'environ 19 g.

La figure 18 représente la section de patte 7 utilisée pour ces réalisations des figures 14 à 17. La lame fine médiane 74 a une épaisseur E de 0.60 mm, et une hauteur H de 2.18 mm.

Selon une caractéristique particulière de l'invention, la carrure 10 est réalisée de façon monobloc avec au moins un timbre 6.

Selon une caractéristique particulière de l'invention, la carrure 10 est en alliage d'or et/ou de platine et/ou de titane.

Dans une variante particulière, la boîte 100 comporte au moins un timbre 6 fixé sur un ensemble couvercle 1 qu'elle comporte, ou monobloc avec une lunette 2, ou fixé sur une patte 7, ou monobloc avec une patte 7.

Dans une autre alternative, la carrure 10 porte l'ensemble couvercle 1 par au moins une patte 7 que comporte la lunette 2 ou la carrure 10. Cette patte 7 ou ces pattes7 a ou ont une orientation indifférente, la section minimale médiane de ces pattes est inférieure aux sections d'extrémité de ces mêmes pattes, et cette section médiane est supérieure à la plus faible section des timbres, voire, dans une variante particulière, est supérieure à la plus forte section des timbres.

L'invention concerne encore une montre musicale 1000 comportant un mécanisme de sonnerie 2000 et/ou un mécanisme de réveil 3000 et/ou un mécanisme de boîte à musique, et comportant une telle boîte 100.

## Revendications

1. Boîte de montre musicale (100) comportant au moins un ensemble couvercle (1) lequel comporte d'une part une lunette (2) et d'autre part au moins une glace (3) ou un fond (5), un cercle d'encageage (4), une carrure (10) laquelle comporte une première surface (11) pour la réception en appui dudit ensemble couvercle (1) et une surface médiane (14) pour la réception en appui dudit cercle d'encageage (4), ladite boîte (100) comportant au moins un timbre (6) solidaire de ladite carrure (10) et comportant une partie résonante distincte des parois de ladite carrure (10), où ladite carrure (10) porte ledit ensemble couvercle (1) par au moins une patte (7) que comporte ladite lunette (2) et qui est agencée pour permettre la vibration et le rayonnement dudit ensemble couvercle (1) à des fréquences comprises entre 4 kHz et 6 kHz, chaque dite patte (7) étant distincte de toute autre dite patte (7) et sans contact avec toute autre dite patte (7), **caractérisée en ce que** ladite carrure (10) comporte, autour d'une paroi périphérique (16) sensiblement annulaire définissant une chambre intérieure (17) s'étendant autour dudit cercle d'encageage (4), et autour de toutes les dites pattes (7) que comporte ladite boîte (100), un anneau résonateur (8) rapporté sur ladite carrure (10) ou formant une lèvre de ladite carrure (10), ledit anneau résonateur (8) étant en tout point distant de ladite lunette (2) et desdites pattes (7), et formant avec ladite paroi périphérique (16) une cavité rayonnante extérieure (18).

2. Boîte (100) selon la revendication 1, **caractérisée en ce que** lesdites pattes (7) constituent, avec au moins un joint d'étanchéité (102), les seuls contacts directs entre ladite lunette (2) et ladite carrure (10).

3. Boîte (100) selon la revendication 1, **caractérisée en ce que** lesdites pattes (7) constituent les seuls contacts directs entre ladite lunette (2) et ladite carrure (10).

4. Boîte (100) selon l'une des revendications 1 à 3, **caractérisée en ce que** chaque dite patte (7) s'étend dans un secteur angulaire d'angle au centre (α) inférieur à 45° par rapport au centre de ladite boîte (100)

5. Boîte (100) selon l'une des revendications 1 à 4, **caractérisée en ce que** ladite carrure (10) constitue un fond de ladite boîte (100), ou comporte une deuxième surface (15) pour la réception en appui d'un fond (5) quand ledit ensemble couvercle (1) ne comporte pas de fond.

6. Boîte (100) selon l'une des revendications 1 à 5, **caractérisée en ce que** ladite carrure (10) ou ledit ensemble couvercle (1) porte ou comporte un fond (5) transparent.

7. Boîte (100) selon l'une des revendications 1 à 6, **caractérisée en ce que** ladite au moins une patte (7) comporte, au niveau d'une extrémité distale massive (71), au moins une face d'appui (72) agencée pour coopérer en appui de butée sur ladite carrure (10) ou respectivement ladite lunette (2), et des moyens de fixation (73) agencés pour la fixation rigide de ladite au moins une patte (7) par sa dite au moins une face d'appui (72) appuyée ou pincée sur ladite carrure (10) ou respectivement ladite lunette (2).

8. Boîte (100) selon la revendication 7, **caractérisée en ce que** chaque dite patte (7) comporte, entre ladite carrure (10) et ladite lunette (2), une lame fine médiane (74) élastique, plus souple que ladite extrémité distale massive (71), et dont l'épaisseur est inférieure à la plus faible épaisseur de ladite carrure (10) et est inférieure à la plus faible épaisseur de ladite lunette (2).

9. Boîte (100) selon l'une des revendications 1 à 8, **caractérisée en ce que** ladite carrure (10) comporte au moins une paroi périphérique (16) sensiblement annulaire définissant une chambre intérieure (17) s'étendant autour dudit cercle d'encageage (4) agencé pour soutenir un mouvement d'horlogerie et/ou un mécanisme horloger, et **en ce que** ladite boîte (100) comporte des dites pattes (7) à l'extérieur de ladite carrure (10), vers la périphérie de ladite boîte (100), du côté opposé à ladite chambre intérieure (17) par rapport à ladite carrure (10).

10. Boîte (100) selon la revendication 9, **caractérisée en ce que** toutes les dites pattes (7) de ladite boîte (100) sont à l'extérieur de ladite carrure (10), vers la périphérie de ladite boîte (100), du côté opposé à ladite chambre intérieure (17) par rapport à ladite carrure (10).

11. Boîte (100) selon l'une des revendications 1 à 10, **caractérisée en ce que** ladite boîte comporte une pluralité de dites pattes (7) comportant chacune, entre ladite carrure (10) et ladite lunette (2), une lame fine médiane (74) élastique sensiblement rectiligne, et **en ce que** les directions de toutes lesdites lames fines médianes (74) élastiques sensiblement rectilignes sont de même inclinaison par rapport à un même axe de référence central.

12. Boîte (100) selon la revendication 11, **caractérisée en ce que** toutes lesdites lames fines médianes (74) élastiques sensiblement rectilignes sont disposées sur une même surface de révolution autour dudit même axe de référence central.

13. Boîte (100) selon la revendication 12, **caractérisée en ce que** ladite surface de révolution est un cône.

14. Boîte (100) selon la revendication 12, **caractérisée en ce que** ladite surface de révolution est un cylindre.

15. Boîte (100) selon la revendication 11, **caractérisée en ce que** toutes lesdites lames fines médianes (74) élastiques sensiblement rectilignes sont disposées dans un même plan ou parallèlement à un même plan.

16. Boîte (100) selon l'une des revendications 1 à 15, **caractérisée en ce que** ledit anneau résonateur (8) est d'une épaisseur inférieure à celle de chaque dite patte (7), et est en alliage d'or et/ou de platine et/ou de titane.

17. Boîte (100) selon l'une des revendications 1 à 16, **caractérisée en ce que** ladite carrure (10) comporte au moins une paroi périphérique (16) sensiblement annulaire définissant une chambre intérieure (17) s'étendant autour dudit cercle d'encageage (4), et **en ce que** ladite boîte (100) comporte, à distance de ladite surface médiane (14) d'appui dudit cercle d'encageage (4) sur ladite carrure (10), au moins un premier joint silent-block (91) sensiblement torique agencé pour limiter le transfert de vibrations entre un mouvement musical ou de sonnerie en fonctionnement et l'habillage de ladite boîte (100) et pour diminuer les bruits parasites sans entraver la vibration de chaque dit timbre (6).

18. Boîte (100) selon l'une des revendications 1 à 17, **caractérisée en ce que** ladite carrure (10) comporte au moins une paroi périphérique (16) sensiblement annulaire définissant une chambre intérieure (17) s'étendant autour dudit cercle d'encageage (4), et **en ce que** ladite boîte (100) comporte, au niveau de ladite surface médiane (14) d'appui dudit cercle d'encageage (4) sur ladite carrure (10), et entre ledit cercle d'encageage (4) et ladite carrure (10), au moins un deuxième joint silent-block (92) sensiblement torique agencé pour limiter le transfert de vibrations entre un mouvement musical ou de sonnerie en fonctionnement et l'habillage de ladite boîte (100) et pour diminuer les bruits parasites sans entraver la vibration de chaque dit timbre (6).

19. Boîte (100) selon l'une des revendications 1 à 18, **caractérisée en ce que** ladite boîte (100) comporte au moins un timbre (6) fixé sur ledit ensemble couvercle (1) ou sur une dite patte (7).

20. Boîte (100) selon l'une des revendications 1 à 19, **caractérisée en ce que** ladite carrure (10) est réalisée de façon monobloc avec au moins un dit timbre (6).

21. Boîte (100) selon l'une des revendications 1 à 20, **caractérisée en ce qu'**au moins un dit timbre (6) est rapporté et fixé sur ladite carrure (10).

22. Boîte (100) selon l'une des revendications 1 à 21, **caractérisée en ce que** ladite carrure (10) est en alliage d'or et/ou de platine et/ou de titane.

23. Montre musicale (1000) comportant un mécanisme de sonnerie (2000) et/ou un mécanisme de réveil ou d'alarme (3000) et/ou un mécanisme de boîte à musique, et comportant une boîte (100) selon l'une des revendications 1 à 22.

## Patentansprüche

1. Musikuhrgehäuse (100), umfassend mindestens eine Deckeleinheit (1), die einerseits eine Lünette (2) und andererseits mindestens ein Glas (3) oder einen Boden (5) umfasst, einen Gehäusepassungskreis (4), einen Mittelteil (10), der eine erste Oberfläche (11) für die anliegende Aufnahme der Deckeleinheit (1) und eine Mitteloberfläche (14) für die anliegende Aufnahme des Gehäusepassungskreises (4) umfasst, wobei das Gehäuse (100) mindestens eine Tonfeder (6) umfasst, die mit dem Mittelteil (10) fest verbunden ist, und einen Resonanzteil umfasst, der von den Wänden des Mittelteils (10) verschieden ist, wobei der Mittelteil (10) die Deckeleinheit (1) durch mindestens eine Klammer (7) trägt, welche die Lünette (2) umfasst und die angeordnet ist, um die Schwingung und die Strahlung der Deckeleinheit (1) bei Frequenzen zu ermöglichen, die zwischen 4 kHz und 6 kHz betragen, wobei jede Klammer (7) von jeder anderen Klammer (7) verschieden und ohne Kontakt mit jeder anderen Klammer (7) ist, **dadurch gekennzeichnet, dass** der Mittelteil (10) rund um eine Umfangswand (16), die im Wesentlichen ringförmig ist und eine innere Kammer (17) definiert, die sich rund um den Gehäusepassungskreis (4) erstreckt, und rund um alle Klammern (7), welche das Gehäuse (100) umfasst, einen Resonanzring (8) umfasst, der auf dem Mittelteil (10) angestückt ist oder eine Lippe des Mittelteils (10) bildet, wobei der Resonanzring (8) an jedem Punkt von der Lünette (2) und von den Klammern (7) beabstandet ist und mit der Umfangswand (16) einen äußeren Strahlungshohlraum (18) bildet.

2. Gehäuse (100) nach Anspruch 1, **dadurch gekennzeichnet, dass** die Klammern (7), mit mindestens einer Dichtung (102), die einzigen direkten Kontakte zwischen der Lünette (2) und dem Mittelteil (10) bilden.

3. Gehäuse (100) nach Anspruch 1, **dadurch gekennzeichnet, dass** die Klammer (7) die einzigen direkten Kontakte zwischen der Lünette (2) und dem Mittelteil (10) bilden.

4. Gehäuse (100) nach einem der Ansprüche 1 bis 3, **dadurch gekennzeichnet, dass** sich jede Klammer (7) in einem Winkelsektor mit einem Zentriwinkel (a) von weniger als 45° in Bezug auf den Mittelpunkt des Gehäuses (100) erstreckt.

5. Gehäuse (100) nach einem der Ansprüche 1 bis 4, **dadurch gekennzeichnet, dass** der Mittelteil (10) einen Boden des Gehäuses (100) bildet oder eine zweite Oberfläche (15) für die anliegende Aufnahme eines Bodens (5) umfasst, wenn die Deckeleinheit (1) keinen Boden umfasst.

6. Gehäuse (100) nach einem der Ansprüche 1 bis 5, **dadurch gekennzeichnet, dass** der Mittelteil (10) oder die Deckeleinheit (1) einen transparenten Boden (5) trägt oder umfasst.

7. Gehäuse (100) nach einem der Ansprüche 1 bis 6, **dadurch gekennzeichnet, dass** die mindestens eine Klammer (7) auf Höhe eines massiven distalen Endes (71) mindestens eine Auflagefläche (72) umfasst, die angeordnet ist, um anschlagend auf den Mittelteil (10) beziehungsweise die Lünette (2) zusammenzuwirken, und Befestigungsmittel (73), die für die starre Befestigung der mindestens einen Klammer (7) durch ihre mindestens eine Auflagefläche (72), die auf dem Mittelteil (10) beziehungsweise der Lünette (2) aufliegt oder geklemmt ist, angeordnet sind.

8. Gehäuse (100) nach Anspruch 7, **dadurch gekennzeichnet, dass** jede Klammer (7) zwischen dem Mittelteil (10) und der Lünette (2) eine elastische feine Mittelplatte (74) umfasst, die biegsamer ist als das massive distale Ende (71) und deren Dicke geringer ist als die geringste Dicke des Mittelteils (10) und geringer als die geringste Dicke der Lünette (2).

9. Gehäuse (100) nach einem der Ansprüche 1 bis 8, **dadurch gekennzeichnet, dass** der Mittelteil (10) mindestens eine Umfangswand (16) umfasst, die im Wesentlichen ringförmig ist und eine innere Kammer (17) definiert, die sich rund um den Gehäusepassungskreis (4) erstreckt, die angeordnet ist, um ein Uhrmachereiwerk und/oder einen Uhrenmechanismus zu stützen, und dadurch, dass das Gehäuse (100) Klammern (7) außerhalb des Mittelteils (10), zur Peripherie des Gehäuses (100) hin, auf der der inneren Kammer (17) in Bezug auf den Mittelteil (10) gegenüberliegenden Seite umfasst.

10. Gehäuse (100) nach Anspruch 9, **dadurch gekennzeichnet, dass** alle Klammern (7) des Gehäuses (100) außerhalb des Mittelteils (10), zur Peripherie des Gehäuses (100) hin, auf der der inneren Kammer (17) in Bezug auf den Mittelteil (10) gegenüberliegenden Seite liegen.

11. Gehäuse (100) nach einem der Ansprüche 1 bis 10, **dadurch gekennzeichnet, dass** das Gehäuse eine Vielzahl von Klammern (7) umfasst, die jeweils zwischen dem Mittelteil (10) und der Lünette (2) eine elastische feine Mittelplatte (74) umfassen, die im Wesentlichen geradlinig ist, und dadurch, dass die Richtungen aller elastischen feinen Mittelplatten (74), die im Wesentlichen geradlinig sind, dieselbe Neigung in Bezug auf eine gleiche zentrale Referenzachse aufweisen.

12. Gehäuse (100) nach Anspruch 11, **dadurch gekennzeichnet, dass** alle elastischen feinen Mittelplatten (74), die im Wesentlichen geradlinig sind, auf einer gleichen Umdrehungsoberfläche rund um dieselbe zentrale Referenzachse angeordnet sind.

13. Gehäuse (100) nach Anspruch 12, **dadurch gekennzeichnet, dass** die Umdrehungsoberfläche ein Kegel ist.

14. Gehäuse (100) nach Anspruch 12, **dadurch gekennzeichnet, dass** die Umdrehungsoberfläche ein Zylinder ist.

15. Gehäuse (100) nach Anspruch 11, **dadurch gekennzeichnet, dass** alle elastischen feinen Mittelplatten (74), die im Wesentlichen geradlinig sind, in einer gleichen Ebene oder parallel zu einer gleichen Ebene angeordnet sind.

16. Gehäuse (100) nach einem der Ansprüche 1 bis 15, **dadurch gekennzeichnet, dass** der Resonanzring (8) eine Dicke aufweist, die geringer ist als jene jeder Klammer (7), und aus einer Gold- und/oder Platin- und/oder Titanlegierung hergestellt ist.

17. Gehäuse (100) nach einem der Ansprüche 1 bis 16, **dadurch gekennzeichnet, dass** der Mittelteil (10) mindestens eine Umfangswand (16) umfasst, die im Wesentlichen ringförmig ist und eine innere Kammer (17) definiert, die sich rund um den Gehäusepassungskreis (4) erstreckt, und dadurch, dass das Gehäuse (100), beabstandet von der mittleren Auflageoberfläche (14) des Gehäusepassungsrings (4) auf dem Mittelteil (10), mindestens eine erste Silentblock-Dichtung (91) umfasst, die im Wesentlichen torisch und angeordnet ist, um die Schwingungsübertragung zwischen einem Musik- oder Schlagwerk in Betrieb und der Ausstattung des Gehäuses (100) zu begrenzen und um die Störgeräusche zu verringern, ohne die Schwingung jeder Tonfeder (6) zu beeinträchtigen.

18. Gehäuse (100) nach einem der Ansprüche 1 bis 17, **dadurch gekennzeichnet, dass** der Mittelteil (10) mindestens eine Umfangswand (16) umfasst, die im Wesentlichen ringförmig ist und eine innere Kammer (17) definiert, die sich rund um den Gehäusepassungskreis (4) erstreckt, und dadurch, dass das Gehäuse (100), auf Höhe der mittleren Auflageoberfläche (14) des Gehäusepassungsrings (4) auf dem Mittelteil (10), und zwischen dem Gehäusepassungsring (4) und dem Mittelteil (10), eine zweite Silentblock-Dichtung (92) umfasst, die im Wesentlichen torisch und angeordnet ist, um die Schwingungsübertragung zwischen einem Musik- oder Schlagwerk in Betrieb und der Ausstattung des Gehäuses (100) zu begrenzen und um die Störgeräusche zu verringern, ohne die Schwingung jeder Tonfeder (6) zu beeinträchtigen.

19. Gehäuse (100) nach einem der Ansprüche 1 bis 18, **dadurch gekennzeichnet, dass** das Gehäuse (100) mindestens eine Tonfeder (6) umfasst, die an der Deckeleinheit (1) oder an einer Klammer (7) befestigt ist.

20. Gehäuse (100) nach einem der Ansprüche 1 bis 19, **dadurch gekennzeichnet, dass** der Mittelteil (10) einstückig mit mindestens einer Tonfeder (6) ausgeführt ist.

21. Gehäuse (100) nach einem der Ansprüche 1 bis 20, **dadurch gekennzeichnet, dass** mindestens eine Tonfeder (6) an dem Mittelteil (10) angestückt und befestigt ist.

22. Gehäuse (100) nach einem der Ansprüche 1 bis 21, **dadurch gekennzeichnet, dass** der Mittelteil (10) aus einer Gold- und/oder Platin- und/oder Titanlegierung hergestellt ist.

23. Musikuhr (1000), umfassend einen Schlagwerkmechanismus (2000) und/oder einen Weck- oder Alarmmechanismus (3000) und/oder einen Spieluhrmechanismus und umfassend ein Gehäuse (100) nach einem der Ansprüche 1 bis 22.

## Claims

1. Musical watch case (100) including at least one cover assembly (1), which includes on the one hand a bezel (2), and on the other at least one crystal (3) or one case back (5), a casing ring (4), a case middle (10) which has a first surface (11) for receiving and supporting said cover assembly (1) and a median surface (14) for receiving and supporting said casing ring (4), said case (100) including at least one gong (6) integral with said case middle (10) and including a resonant part distinct from the walls of said case middle (10), wherein said case middle (10) supports said cover assembly (1) via at least one lug (7) comprised in said bezel (2) and which is arranged to allow said cover assembly (1) to vibrate and radiate at frequencies comprised between 4 kHz and 6 kHz, each said lug (7) being distinct from every other said lug (7) and having no contact with any other said lug (7), **characterized in that** said case middle (10) includes, around a substantially annular, peripheral wall (16) defining an inner chamber (17) extending around said casing ring (4), and around all of said lugs (7) comprised in said case (100), a resonator ring (8) placed on said case middle (10) or forming a lip of said case middle (10), said resonator ring (8) being distant at all points from said bezel (2) and from said lugs (7), and forming with said peripheral wall (16) an outer radiating cavity (18).

2. Case (100) according to claim 1, **characterized in that** said lugs (7) form, with at least one sealing gasket (102), the only direct contacts between said bezel (2) and said case middle (10).

3. Case (100) according to claim 1, **characterized in that** said lugs (7) form the only direct contacts between said bezel (2) and said case middle (10).

4. Case (100) according to any of claims 1 to 3,, **characterized in that** each lug (7) extends in an angular sector with a central angle (α) less than 45° relative to the centre of said case (100).

5. Case (100) according to any of claims 1 to 4, **characterized in that** said case middle (10) forms a back cover of said case (100), or has a second surface (15) for receiving and supporting a back cover (5) when said cover assembly (1) does not include a back cover.

6. Case (100) according to any of claims 1 to 5, **characterized in that** said case middle (10) or said cover assembly (10) supports or includes a transparent back cover (5).

7. Case (100) according to any of claims 1 to 6, **characterized in that** said at least one lug (7) includes, at a solid distal end (71), at least one support surface (72) arranged to cooperate in abutment with said case middle (10) or respectively said bezel (2), and securing means (73) arranged to rigidly secure said at least one lug (7) via its said at least one support surface (71) resting or compressed on said case middle (10) or respectively said bezel (2).

8. Case (100) according to claim 7, **characterized in that** each said lug (7) includes, between said case middle (10) and said bezel (2), a thin elastic median strip (74), which is more flexible than said solid distal end (71), and whose thickness is smaller than the smallest thickness of said case middle (10) and is smaller than the smallest thickness of said bezel (2).

9. Case (100) according to any of claims 1 to 8, **characterized in that** said case middle (10) includes at least one substantially annular, peripheral wall (16) defining an inner chamber (17) extending around said casing ring (4) arranged to support a timepiece movement and/or a timepiece mechanism, and **in that** said case (100) includes lugs (7) outside said case middle (10), towards the edge of said case (100), on the opposite side to said inner chamber (17) relative to said case middle (10).

10. Case (100) according to claim 9, **characterized in that** all of said lugs (7) of said case (100) are outside said case middle (10), towards the edge of said case (100), on the opposite side to said inner chamber (17) relative to said case middle (10).

11. Case (100) according to any of claims 1 to 10, **characterized in that** the case includes a plurality of said lugs (7) each including, between said case middle (10) and said bezel (2), a thin elastic, substantially rectilinear median strip (74), and **in that** the directions of all of said thin, elastic, substantially rectilinear strips (74) have a same inclination relative to a same central reference axis.

12. Case (100) according to claim 11, **characterized in that** all of said thin, elastic, substantially rectilinear median strips (74) are arranged on a same surface of revolution about said same central reference axis.

13. Case (100) according to claim 12, **characterized in that** said surface of revolution is a cone.

14. Case (100) according to claim 12, **characterized in that** said surface of revolution is a cylinder.

15. Case (100) according to claim 11, **characterized in that** all of said thin, elastic, substantially rectilinear median strips (74) are arranged in a same plane or parallel to a same plane.

16. Case (100) according to any of claims 1 to 15, **characterized in that** said resonator ring (8) is of smaller thickness than that of each said lug (7), and is made of an alloy of gold and/or of platinum and/or of titanium.

17. Case (100) according to any of claims 1 to 16, **characterized in that** said case middle (10) includes at least one substantially annular, peripheral wall (16) defining an inner chamber (17) extending around said casing ring (4), and **in that** said case (100) includes, at a distance from said median support surface (14) for said casing ring (4) on said case middle (10), at least a first substantially ring-shaped silent-block gasket (91) arranged to limit the transfer of vibrations between an operating musical movement or striking work and the external parts of said case (100) and to decrease unwanted noise without hampering the vibration of each said gong (6).

18. Case (100) according to any of claims 1 to 17, **characterized in that** said case middle (10) includes at least one substantially annular, peripheral wall (16) defining an inner chamber (17) extending around said casing ring (4), and **in that** said case (100) includes, on said median support surface (14) for said casing ring (4) on said case middle (10), and between said casing ring (4) and said case middle (10), at least a second substantially ring-shaped silent-block gasket (92) arranged to limit the transfer of vibrations between an operating musical movement or striking work and the external parts of said case (100) and to decrease unwanted noise without hampering the vibration of each said gong (6).

19. Case (100) according to any of claims 1 to 18, **characterized in that** said case (100) includes at least one gong (6) fixed to said cover assembly (1) or to a said lug (7).

20. Case (100) according to any of claims 1 to 19, **characterized in that** said case middle (1) is made in one piece with at least one said gong (6).

21. Case (100) according to any of claims 1 to 20, **characterized in that** at least one said gong (6) is added and secured to said case middle (10).

22. Case (100) according to any of claims 1 to 21, **characterized in that** said case middle (10) is made of gold and/or platinum and/or titanium alloy.

23. Musical watch (1000) comprising a striking mechanism (2000) and/or an alarm mechanism (3000) and/or a music box mechanism and comprising a case (100) according to any of claims 1 to 22.
